# EUROPÄISCHE PATENTSCHRIFT

(11) **EP 3 112 507 B1**
(45) Veröffentlichungstag und Bekanntmachung des Hinweises auf die Patenterteilung: **07.08.2019**
(21) Anmeldenummer: 16175295.1
(22) Anmeldetag: 20.06.2016
(51) Int. Cl.: D01H 1/20, D01H 4/42, D01H 13/22

(54) **SPINNSTELLE EINER SPINNMASCHINE, SPINNMASCHINE SOWIE VERFAHREN ZUM BETREIBEN EINER SPINNSTELLE**
SPINNING STATION OF A SPINNING MACHINE, SPINNING MACHINE AND METHOD FOR OPERATING A SPINNING STATION
POSTE DE FILAGE D'UN MÉTIER A FILER, MÉTIER À FILER ET SON PROCEDE DE FONCTIONNEMENT

(30) Priorität: 30.06.2015 DE 102015110486
(43) Veröffentlichungstag der Anmeldung: 04.01.2017
(73) Patentinhaber: Rieter Ingolstadt GmbH, 85055 Ingolstadt (DE)
(72) Erfinder: STEPHAN, Adalbert, 92339 Beilngries/Paulushofen (DE); PILAR, Evzen, 57001 Litomysl (CZ); KUCERA, Pavel, 56962 Sebranice (CZ); POZNIK, Petr, 56206 Usti nad Orlici (CZ)
(74) Vertreter: Baudler, Ron

(56) Entgegenhaltungen:
- EP-A1- 0 906 974
- EP-A1- 2 918 534
- EP-A2- 2 573 237
- US-A- 4 163 358

## Beschreibung

Die vorliegende Erfindung betrifft ein Verfahren zum Betreiben einer Spinnstelle einer Spinnmaschine, wobei einer Spinneinheit der Spinnstelle ein Fasermaterial zugeführt wird, wobei aus dem der Spinneinheit zugeführten Fasermaterial mit Hilfe der Spinneinheit ein Garn erzeugt wird, wobei das Garn die Spinneinheit über einen Auslass verlässt und mit Hilfe einer Garnüberwachungseinheit hinsichtlich wenigstens eines Garnparameters überwacht wird, wobei das Garn mit Hilfe einer Spulvorrichtung und unter Berücksichtigung vorgegebener Spulparameter auf eine Hülse aufgespult wird, und wobei bei Detektion einer definierten Abweichung eines überwachten Garnparameters von zumindest einem Sollwert, im Rahmen eines Hülsenwechsels an der Spulvorrichtung und/oder im Rahmen eines Abschaltens der Spinnstelle eine, einen Normalbetrieb der Spinnstelle unterbrechende, Stoppsequenz eingeleitet wird, während der die Spinneinheit und die Spulvorrichtung gestoppt werden, wobei die Spinneinheit und die Spulvorrichtung im Rahmen der Stoppsequenz derart gestoppt werden, dass der zuletzt hergestellte Garnabschnitt nicht vollständig auf die sich in der Spulvorrichtung befindliche Hülse aufläuft.

Des Weiteren wird eine Spinnstelle einer Spinnmaschine zur Herstellung eines Garns beschrieben, wobei die Spinnstelle zumindest eine Spinneinheit mit einem Einlass für ein Fasermaterial und einem Auslass für das aus dem Fasermaterial hergestellte Garn aufweist, und wobei die Spinnstelle eine Spulvorrichtung zum Aufspulen des hergestellten Garns und eine Garnüberwachungseinheit zur Überwachung wenigstens eines Garnparameters des die Spinneinheit verlassenden Garns aufweist.

Gattungsgemäße Spinnmaschinen können beispielsweise als Luftspinnmaschinen ausgebildet sein, die der Herstellung eines Garns aus einem strangförmigen Fasermaterial (z. B. einem Faserband) mit Hilfe einer durch Luftdüsen innerhalb einer Wirbelkammer erzeugten Wirbelluftströmung dienen. Entsprechende Luftspinnmaschinen sind in der EP 2 573 237 A2, der EP 2 918 534 A1 (Zwischenliteratur) und der EP 0 906 974 A1 beschrieben. Hierfür wird ein strangförmiges Fasermaterial mit Hilfe einer Liefervorrichtung, die vorzugsweise durch ein der Spinndüse in Spinnrichtung vorgelagertes Ausgangswalzenpaar eines Streckwerks gebildet ist, in Richtung der Spinndüse gefördert und von dieser durch Unterdruck an- bzw. eingesaugt. Das Fasermaterial gelangt schließlich ins Innere der Spinndüse und dort in den Bereich der Einlassmündung eines spindelförmigen Garnbildungselements. Die äußeren Fasern des strangförmigen Fasermaterials werden mit Hilfe der von den Luftdüsen erzeugten Wirbelluftströmung im Bereich der Einlassmündung um die innenliegenden Fasern gewunden, so dass im Ergebnis ein stabiles Garn entsteht, welches schließlich mit Hilfe einer außerhalb der Spinndüse angeordneten Abzugsvorrichtung über den Abzugskanal aus der Wirbelkammer abgezogen und mittels Spulvorrichtung auf eine Hülse aufgespult wird.

Ebenso kann die erfindungsgemäße Spinnmaschine aber auch als so genannte und im Stand der Technik hinlänglich beschriebene Rotorspinnmaschine ausgebildet sein, deren Prinzip darin besteht, dass die Fasern eines ebenfalls strangförmigen Fasermaterials mit Hilfe einer Auflöseeinrichtung (in der Regel in Form einer Auflösewalze) vereinzelt und dem sich schnell drehenden Rotor der Spinneinheit zugeführt werden. Die Einzelfasern legen sich aufgrund der Rotordrehzahl an die Innenwand des Rotors an und werden hierbei ineinander verdreht. Die verdrehten Fasern können schließlich über einen Auslass der Spinneinheit abgezogen und auf eine Hülse einer nachgeordneten Spulvorrichtung aufgespult werden. Eine Offenend-Spinnmaschine ist beispielsweise in der US 4,163,358 A beschrieben.

Kommt es während des Spinnprozesses zu Spinnfehlern (nicht tolerierbare Dick- oder Dünnstellen des Garns, Garnriss, unbefriedigende Zufuhr des Fasermaterials, etc.) oder werden eine oder mehrere Spinnstellen für einen bestimmten Zeitraum abgestellt, so ist im Nachgang des jeweiligen, die Garnherstellung unterbrechenden Ereignisses, ein Anspinnvorgang notwendig. Hierbei wird das spulenseitige Ende des bereits produzierten Garns (d. h. der Endabschnitt des vor der Unterbrechung der Garnherstellung zuletzt aufgespulten Garnabschnitts) entgegen der eigentlichen Spinnrichtung und eventuell nach einem oder mehreren Zwischenschritten (z. B. einer Garnendenpräparation) über den Auslass der Spinneinheit in oder durch diese rückgeführt. Anschließend wird das Garnende mit dem der Spinneinheit zugeführten Fasermaterial bzw. den entsprechend zugeführten Einzelfasern in Kontakt gebracht und in Spinnrichtung aus der Spinneinheit abgezogen. Hierbei wird schließlich der normale Spinnbetrieb, d. h. der Normalbetrieb, wieder aufgenommen, bei dem aus dem der Spinneinheit zugeführten Fasermaterial ein Garn produziert wird.

Unabhängig von der Art der zum Einsatz kommenden Spinnmaschine ist es also nach einer Unterbrechung der Garnherstellung notwendig, ein Stück des zuvor auf die Spule aufgespulten Garns wieder von der Spule abzuspulen, um es entgegen der Spinnrichtung in oder durch die Spinneinheit führen zu können. Dies wird in der Regel dadurch realisiert, dass die Spule rückwärts angetrieben wird und/oder das Garn mit einer entsprechenden Handhabungseinrichtung, beispielsweise einem Serviceroboter von der Spule abgespult wird (an dieser Stelle sei darauf hingewiesen, dass im Rahmen der Erfindung unter dem Begriff "Hülse" der Körper zu verstehen ist, auf den das Garn aufgespult wird, während es sich bei der "Spule" um die Kombination der genannten Hülse und dem sich auf der Hülse befindlichen Garn handelt). Aufgabe der vorliegenden Erfindung ist es, das Abspulen des Garns im Rahmen des genannten Anspinnvorgangs zu erleichtern.

Die Aufgabe wird gelöst durch ein Verfahren, eine Spinnstelle und eine Spinnmaschine mit den Merkmalen der unabhängigen Patentansprüche.

Das erfindungsgemäße Verfahren betrifft das Betreiben einer Spinnstelle einer Spinnmaschine (vorzugsweise einer Luft- oder Rotorspinnmaschine), wobei der Spinneinheit der Spinnstelle ein Fasermaterial zugeführt und ein Garn erzeugt wird. Die Spinneinheit umfasst je nach Art der zum Einsatz kommenden Spinnmaschine beispielsweise eine Wirbelkammer oder einen Rotor. Ferner umfasst die Spinnstelle in der Regel weitere für die Garnherstellung notwendige Elemente, wie beispielsweise eine Garnzufuhr (z. B. ein Streckwerk im Fall einer Luftspinnmaschine oder die oben genannte Auflösewalze im Fall einer Rotorspinnmaschine), eine Abzugsvorrichtung (beispielsweise in Form eines Abzugswalzenpaars), mit deren Hilfe das Garn aus der Spinneinheit abgezogen wird.

Nach Verlassen des Auslasses der Spinneinheit wird das Garn mit Hilfe einer Garnüberwachungseinheit hinsichtlich wenigstens eines Garnparameters (Dicke, Haarigkeit oder sonstige die Qualität eines Garns charakterisierende Kenngröße oder deren zeitliche Schwankungen) überwacht und schließlich mit Hilfe einer Spulvorrichtung und unter Berücksichtigung vorgegebener (z. B. in einer Steuereinheit hinterlegter) Spulparameter auf eine Hülse aufgespult. Bei den Spulparametern handelt es sich prinzipiell um sämtliche Größen, die die Lage und die Spannung des Garns auf der Spule beeinflussen. Hierzu zählen beispielsweise die Drehzahl der Hülse, der Verlegewinkel des Garns auf der Spulenoberfläche, erfindungsgemäß die Spannung, mit der das Garn aufgespult wird, die Changiergeschwindigkeit bzw. -frequenz oder die Changierbreite eines das Garn während des Aufspulens entlang einer vorgegebenen Bahn hin und her bewegenden Changierelements.

Schließlich ist vorgesehen, dass bei Detektion einer definierten Abweichung eines überwachten Garnparameters von zumindest einem Sollwert, im Rahmen eines Hülsenwechsels an der Spulvorrichtung (d. h. dem Austausch einer zumindest teilweise mit Garn bespulten Hülse durch eine leere Hülse) und/oder im Rahmen eines Abschaltens der Spinnstelle eine, einen Normalbetrieb der Spinnstelle unterbrechende, Stoppsequenz eingeleitet wird, während der die Spinneinheit (sowie gegebenenfalls vorhandene zusätzliche bei der Garnherstellung beteiligte Elemente, wie das oben genannte Streckwerk, die Auflösewalze oder die Abzugsvorrichtung) und auch die Spulvorrichtung gestoppt werden.

Das Verfahren zeichnet sich nun dadurch aus, dass die Spinneinheit und die Spulvorrichtung im Rahmen der Stoppsequenz derart gestoppt werden, dass der zuletzt hergestellte Garnabschnitt (d. h. das Garnende) nicht vollständig auf die sich in der Spulvorrichtung befindliche Hülse aufläuft. Das Garnende befindet sich also nach dem Stopp der Spinneinheit entweder innerhalb derselben oder zwischen der Spinneinheit und der Spulvorrichtung. In jedem Fall ist ein spulenseitiges Garnende vorhanden, das sich nicht auf der Spulenoberfläche befindet und damit von einer entsprechenden Garnhandhabungsvorrichtung der Spinnstelle oder eines entlang der einzelnen Spinnstellen hin und her patrouillierenden Serviceroboters schnell aufgefunden werden kann.

Im Ergebnis liegt also nach dem Stopp der genannten Bestandteile der Spinnstelle ein Garnende vor, das leicht zu fassen ist, so dass die Zeit für die Durchführung des Anspinnvorgangs gegenüber dem Fall verkürzt werden kann, in dem das Garnende auf die Spule aufläuft und vor dem nachfolgenden teilweisen Abspulen des Garns zunächst auf der Spulenoberfläche, beispielsweise mit Hilfe einer Saugvorrichtung, gesucht werden muss.

Um nun auch das im Rahmen des nachfolgenden Anspinnvorgangs nötige Abspulen des zuletzt auf die Hülse aufgespulten Garnabschnitts zu verbessern (wobei dies nötig ist, um das Garnende entgegen der Spinnrichtung in bzw. durch die Spinneinheit zu führen), sieht die Erfindung darüber hinaus vor, dass nach Einleitung der oben genannten Stoppsequenz ein oder mehrere Spulparameter zumindest zeitweise gegenüber dem bzw. den entsprechend während des Normalbetriebs vorherrschenden Spulparameter(n) geändert werden.

Während es im Stand der Technik üblich war, die einzelnen Spulparameter bis zum Stillstand der Spinneinheit und der Spulvorrichtung konstant zu halten, d.h. gegenüber dem Normalbetrieb der Spinnstelle nicht zu ändern, wird im Rahmen der Erfindung nun vorgeschlagen, einen oder mehrere Spulparameter während der Stoppsequenz derart anzupassen, dass das während der Stoppsequenz auf die Hülse aufgespulte Garn im Rahmen des nachfolgenden Anspinnvorgangs besonders leicht wieder abgespult werden kann. Insbesondere sollte die Änderung des einen oder der mehreren Spulparameter also dahingehend erfolgen, dass sich der zuletzt aufgespulte Garnabschnitt leichter, d. h. mit weniger Kraftaufwand, von der Spule abspulen lässt.

Ferner ist es in diesem Zusammenhang äußert vorteilhaft, wenn ein oder mehrere Spulparameter nach Einleitung der Stoppsequenz schlagartig bzw. stufenweise verändert werden. Beispielseise wäre es denkbar, dass der oder die Spulparameter innerhalb von weniger als einer Sekunde von einem während des Normalbetriebs vorherrschenden Wert auf einen für die Stoppphase vorgesehenen Wert verändert werden. Ebenso wäre es denkbar, den oder die Spulparameter allmählich, d. h. innerhalb eines Zeitraums von mehr als einer Sekunde, zu verändern, um schlagartige Richtungs- oder Geschwindigkeitsänderungen. Auch kann bzw. können der oder die Spulparameter während der gesamten Stoppphase von den während des Normalbetriebs vorherrschenden Parametern abweichen oder aber nur während eines begrenzten Zeitfensters der Stoppsequenz.

Besondere Vorteile bringt es mit sich, wenn zwischen der Einleitung der Stoppsequenz und dem Stopp der Spulvorrichtung wenigstens 1 m (Meter), bevorzugt wenigstens 2 m, und höchstens 30 m, bevorzugt höchstens 25 m, Garn auf die Hülse aufgespult werden. Liegt die Länge des entsprechend aufgespulten Garns in der genannten Größenordnung, so wird sichergestellt, dass der zuletzt auf die Spule mit gegenüber dem Normalbetrieb verändertem bzw. veränderten Spulparameter(n) aufgespulte Garnabschnitt eine Länge aufweist, die zumindest der Länge entspricht, die während des Anspinnvorgangs wieder von der Spule abgespult werden muss. Alternativ oder zusätzlich ist es ebenso von Vorteil, wenn zwischen der Einleitung der Stoppsequenz und dem Stopp der Spulvorrichtung höchstens 10 s (Sekunden), bevorzugt höchstens 5 s, vergehen.

Ferner ist vorgesehen, dass die Spannung des während der Stoppsequenz auf die Hülse aufgespulten Garns ("Garnspannung") zumindest zeitweise gegenüber derjenigen Garnspannung reduziert wird, mit der das Garn während des der Stoppsequenz vorangegangenen Normalbetriebs auf die Hülse aufgespult wurde. Der während der Stoppsequenz auf die Spule aufgespulte Garnabschnitt wird in diesem Fall lockerer auf die Spule aufgespult als der während des Normalbetriebs aufgespulte Garnabschnitt. Infolgedessen lässt sich der zuletzt aufgespulte Garnabschnitt (= Garnende) während des Anspinnvorgangs auch wieder leichter von der Spule abspulen. Die Garnspannung sollte während der Stoppsequenz zumindest zeitweise wenigstens 5 %, bevorzugt wenigstens 10 %, besonders bevorzugt wenigstens 20 %, geringer sein als während des Normalbetriebs der Spinnstelle. Beispielsweise wäre es denkbar, das Garn während der Stoppsequenz vom Changierelement zu entkoppeln, um die Spannung zu verringern.

Vorteilhaft ist es zudem, wenn die Changiergeschwindigkeit, mit der das Garn beim Aufspulen auf die Hülse hin und her bewegt wird, während der Stoppsequenz und in Abhängigkeit der Drehzahl der Spule zumindest zeitweise gegenüber derjenigen Changiergeschwindigkeit reduziert oder erhöht wird, mit der das Garn unmittelbar vor dem Einleiten der Stoppsequenz hin und her bewegt wurde. Hierdurch können die Abstände zwischen zwei benachbarten Garnabschnitten auf der Spulenoberfläche vergrößert werden, so dass beim anschließenden Abspulen des Garns die Gefahr verringert wird, dass die genannten Garnabschnitte aneinander haften und das Abspulen erschweren. Gleichzeitig mit der Veränderung der Changiergeschwindigkeit sollte schließlich auch die Drehzahl der Spule und/oder die Changierbreite (d. h. der Abstand zwischen den beiden Wendepunkten des Changierelements) verändert werden, um ein Reißen des Garns zu verhindern.

Vorteilhaft ist es, wenn die Changierfrequenz, mit der das Garn beim Aufspulen auf die Hülse hin und her bewegt wird, während der Stoppsequenz zumindest zeitweise gegenüber derjenigen Changierfrequenz reduziert oder erhöht wird, mit der das Garn unmittelbar vor dem Einleiten der Stoppsequenz hin und her bewegt wurde. Auch hierdurch kann bei entsprechender Anpassung der Spulendrehzahl und/oder der Changierbreite der Abstand zwischen benachbarten Garnabschnitten auf der Garnoberfläche vergrößert und das anschließende Abspulen vereinfacht werden.

Im Hinblick auf die Changiergeschwindigkeit und die Changierfrequenz sei darauf hingewiesen, dass diese, vorzugsweise unter gleichzeitiger Anpassung der Drehzahl der Spule, auch derart angepasst werden können, dass der Abstand zwischen benachbarten Garnabschnitten gegenüber dem Normalbetrieb verringert wird und das Garn in Form mehrerer Parallelwindungen auf die Spule aufgespult wird.

Ebenso ist es vorteilhaft, wenn die Changierbreite, über die das Garn beim Aufspulen auf die Hülse hin und her bewegt wird, während der Stoppsequenz zumindest zeitweise gegenüber der Changierbreite reduziert wird, über die das Garn unmittelbar vor dem Einleiten der Stoppsequenz hin und her bewegt wurde. Beispielsweise könnte das Garn während der Stoppsequenz auf einen Bereich der Spulenoberfläche aufgespult werden, dessen Breite (d. h. dessen parallel zur Drehachse der Hülse verlaufende räumliche Ausdehnung) weniger als 50 %, bevorzugt weniger als 30 %, der Breite des Abschnitts entspricht, auf den das Garn während des Normalbetriebs aufgespult wurde. Der Bereich der Spulenoberfläche, auf den das Garn während der Stoppsequenz mit verminderter Changierbreite aufgespult wird, kann im Bereich einer der beiden Stirnseiten der Spule oder aber auch mittig (bezogen auf die Spulenbreite) liegen.

Des Weiteren ist es vorteilhaft, wenn die Hülse während der Stoppsequenz mit einer Drehzahl angetrieben wird, die zumindest zeitweise geringer ist als die Drehzahl, mit der die Hülse während des der Stoppsequenz vorangegangenen Normalbetriebs angetrieben wurde. Beispielsweise könnte die Drehzahl kontinuierlich oder auch stufenweise auf Null reduziert werden. Ferner kann gleichzeitig zur Reduzierung der Drehzahl die Changierbreite, Changiergeschwindigkeit oder auch die Changierfrequenz verändert werden, um die Garnspannung innerhalb definierter Grenzen zu halten.

Besonders vorteilhaft ist es, wenn die Hülse während der Stoppsequenz zumindest zeitweise von einem sie während des Normalbetriebs antreibenden Hülsenantrieb getrennt oder der genannte Hülsenantrieb während der Stoppsequenz zumindest zeitweise deaktiviert wird. Hierdurch verringert sich auch die Drehzahl der Spule entsprechend.

Insbesondere ist es in diesem Zusammenhang jedoch von Vorteil, wenn die Spulvorrichtung eine Bremseinrichtung aufweist, wobei die Drehzahl der Hülse während der Stoppsequenz mit Hilfe der Bremseinrichtung aktiv verringert wird. Die Bremseinrichtung kann beispielsweise ein Reibelement aufweisen, das an einem Träger fixiert ist und mit einer korrespondierenden Gegenfläche der Hülse in Kontakt gebracht werden kann, wenn ein Abbremsen der Spule gewünscht ist. Ebenso kann die Bremseinrichtung die Spule während der Stoppsequenz unterschiedlich stark abbremsen. Beispielsweise wäre es möglich, die Drehzahl der Spule zunächst langsam und gegen Ende der Stoppsequenz abrupt auf Null zu reduzieren.

Schließlich wird eine Spinnstelle einer Spinnmaschine zur Herstellung eines Garns vorgeschlagen, wobei die Spinnstelle zumindest eine Spinneinheit mit einem Einlass für ein Fasermaterial und einem Auslass für das aus dem Fasermaterial hergestellte Garn aufweist, und wobei die Spinnstelle eine Spulvorrichtung zum Aufspulen des hergestellten Garns und eine Garnüberwachungseinheit zur Überwachung wenigstens eines Garnparameters des die Spinneinheit verlassenden Garns aufweist. Erfindungsgemäß weist die Spinnstelle schließlich eine Steuereinheit auf oder steht mit einer solchen in Wirkverbindung, wobei die Steuereinheit ausgelegt ist, die Spinnstelle gemäß bisheriger oder nachfolgender Beschreibung zu betreiben. Insbesondere kann die Steuereinheit ausgebildet sein, die jeweils beschriebenen Komponenten der Spinnmaschine gemäß einzelner oder auch mehrerer beliebig kombinierter Verfahrensmerkmale im Rahmen der Ansprüche, zu betreiben.

Ebenso kann die Spinnmaschine die bisher oder nachfolgend beschriebenen Vorrichtungsmerkmale aufweisen, die ebenso einzeln oder in beliebiger Kombination, im Rahmen der Ansprüche, verwirklicht sein können.

Weitere Vorteile der Erfindung sind in den nachfolgenden Ausführungsbeispielen beschrieben. Es zeigen, jeweils schematisch:
- **Figur 1**: ausgewählte Komponenten einer Spinnstelle einer erfindungsgemäßen Spinnmaschine,
- **Figur 2**: den Ausschnitt gemäß Figur 1 nach Abschluss einer Stoppsequenz und vor der Durchführung eines Anspinnvorgangs,
- **Figur 3**: eine Draufsicht auf eine Spule während des Normalbetriebs der die Spule umfassenden Spinnstelle,
- **Figur 4**: eine Draufsicht auf eine Spule während einer Stoppsequenz der die Spule umfassenden Spinnstelle, und
- **Figur 5**: eine Draufsicht auf eine Spule während einer alternativen Stoppsequenz der die Spule umfassenden Spinnstelle.

Figur 1 zeigt einen Ausschnitt einer Spinnstelle einer als Luftspinnmaschine ausgebildeten erfindungsgemäßen Spinnmaschine. Die Spinnstelle umfasst ein Streckwerk 13 mit mehreren Streckwerkswalzen 14, mit deren Hilfe ein Fasermaterial 2 in Form eines oder mehrerer Faserstränge in Richtung eines Einlasses 10 einer ebenfalls als Bestandteil der Spinnstelle ausgebildeten Spinneinheit 1 gefördert und hierbei verfeinert wird.

Die Spinneinheit 1 umfasst unter anderem eine aus dem Stand der Technik grundsätzlich bekannte innenliegende Wirbelkammer, in der die Fasern des Fasermaterials 2 mit Hilfe einer Wirbelluftströmung zu einem Garn 4 verdreht werden, das schließlich mit Hilfe einer Abzugsvorrichtung 12 (vorzugsweise in Form eines Abzugswalzenpaars) über einen Auslass 9 aus der Spinneinheit 1 abgezogen und mit Hilfe einer Spulvorrichtung 5 auf eine mittels Hülsenantrieb 7 in eine Drehbewegung versetzte Hülse 6 aufgespult wird.

Ferner ist eine nur angedeutete Steuereinheit 8 vorhanden, die ausgebildet ist, die einzelnen Komponenten nach entsprechend hinterlegten Vorgaben, insbesondere gemäß der bisherigen bzw. nachfolgenden Beschreibung zu betreiben.

Handelt es sich bei der Spinnstelle um eine Spinnstelle einer Rotorspinnmaschine, so ist in der Regel anstelle des Streckwerks 13 eine Auflösevorrichtung vorhanden, mit deren Hilfe das zugeführte Fasermaterial 2 in seine Einzelfasern aufgelöst wird. Ferner umfasst die Spinnstelle anstelle einer eine Wirbelkammer aufweisenden Spinneinheit 1 eine Spinneinheit 1 mit einem sich schnell drehenden Rotor, der letztendlich der Bildung des Garns 4 aus den Einzelfasern dient.

Steht nun an der erfindungsgemäßen Spinnstelle eine Unterbrechung der Garnherstellung an, weil eine die Garnqualität überwachende Garnüberwachungseinheit 3 eine übermäßige Abweichung der Garnqualität von einem Sollwert meldet oder weil ein Hülsenwechsel ansteht oder die Spinnstelle herunter gefahren werden soll (beispielsweise zu Wartungszwecken), so muss die Garnherstellung unterbrochen werden.

Während es im Stand der Technik üblich war, den Normalbetrieb der Spinnstelle derart zu beenden, dass das hierbei entstehende Garnende 17 (siehe Figur 2) vollständig auf die Oberfläche der Spule 15 aufgespult wird, sieht die Erfindung unter anderem vor, die Stoppsequenz derart durchzuführen, dass sich das Garnende 17 nach dem Stillstand der Spinneinheit 1, der Abzugsvorrichtung 12 und der sich in der Spulvorrichtung 5 befindlichen Spule 15 innerhalb der Spinneinheit 1 oder zwischen deren Auslass 9 und der Spule 15 befindet (wie in Figur 2 gezeigt).

Im Anschluss an die Stoppsequenz erfolgt schließlich ein Anspinnvorgang, währenddessen der Endabschnitt des zuvor auf die Spule 15 aufgespulten Garns 4 (d. h. das Garnende 17) wieder von der Spule 15 abgespult wird. Zum einen ist es hierdurch möglich, den zuletzt von der Spinneinheit 1 produzierten Garnabschnitt, vom restlichen Garn 4 abzutrennen (falls dieser nicht den Qualitätsvorgaben entsprach). Zum anderen ist das genannte Abspulen nötig, um das nach der Unterbrechung der Garnherstellung entstandene Garnende 17 (bzw. das nach Entfernen eines gewissen Garnabschnitts neu entstandene Garnende 17) im nachfolgenden Anspinnvorgang entgegen der Spinnrichtung in bzw. durch die Spinneinheit 1 zu führen.

Um das Abspulen der nötigen Garnmenge im Rahmen des Anspinnvorgangs zu erleichtern, wird nun erfindungsgemäß vorgeschlagen, einen oder mehrere Spulparameter während der Stoppsequenz gegenüber den während des Normalbetriebs der Spinnstelle gewählten Spulparametern zu verändern.

Figur 3 zeigt eine Spule 15 während des Normalbetriebs, bei der das auflaufende Garn 4 mit Hilfe eines sich parallel zur Drehachse der Spule 15 hin und her bewegenden Changierelements 16 geführt wird.

Hingegen zeigt Figur 4 eine Spule 15 nach Abschluss einer erfindungsgemäß durchgeführten Stoppsequenz der Spinnstelle. Wie dieser Figur zu entnehmen ist, wurde die Changiergeschwindigkeit des Changierelements 16 während des Aufbaus der letzten Garnlage erhöht, um den gegenseitigen Abstand benachbarter Garnabschnitte zu vergrößern und damit das nachfolgende Abspulen der genannten Garnlage zu erleichtern. Alternativ oder gleichzeitig kann auch die Drehzahl der Spule 15 verringert werden, beispielsweise durch Aktivierung einer lediglich in Figur 4 schematisch angedeuteten Bremseinrichtung 11.

Ein weiteres Beispiel, das Garn 4 während der Durchführung der Stoppsequenz auf die bereits vorhandene Spule 15 aufzuspulen, zeigt Figur 5. Im Gegensatz zum Normalbetrieb der Spinnstelle, bei der das Garn 4 über die gesamte Spulenbreite changiert wird, wurde das Garn 4 während der Stoppsequenz nur über eine verringerte Changierbreite B auf die Spulenoberfläche gespult. Während in Figur 5 nur eine Garnlage mit verringerter Breite gezeigt ist, können im Verlauf der Stoppsequenz auch mehrere Garnlagen mit verminderter Breite auf die Spule 15 aufgespult werden.

Die vorliegende Erfindung ist nicht auf die dargestellten und beschriebenen Ausführungsbeispiele beschränkt. Abwandlungen im Rahmen der Patentansprüche sind möglich.

### Bezugszeichenliste

- 1: Spinneinheit
- 2: Fasermaterial
- 3: Garnüberwachungseinheit
- 4: Garn
- 5: Spulvorrichtung
- 6: Hülse
- 7: Hülsenantrieb
- 8: Steuereinheit
- 9: Auslass der Spinneinheit
- 10: Einlass der Spinneinheit
- 11: Bremseinrichtung
- 12: Abzugsvorrichtung
- 13: Streckwerk
- 14: Streckwerkswalze
- 15: Spule
- 16: Changierelement
- 17: Garnende

- B: Changierbreite

## Patentansprüche

1. Verfahren zum Betreiben einer Spinnstelle einer Spinnmaschine,
- wobei einer Spinneinheit (1) der Spinnstelle ein Fasermaterial (2) zugeführt wird,
- wobei aus dem der Spinneinheit (1) zugeführten Fasermaterial (2) mit Hilfe der Spinneinheit (1) ein Garn (4) erzeugt wird,
- wobei das Garn (4) die Spinneinheit (1) über einen Auslass (9) verlässt und mit Hilfe einer Garnüberwachungseinheit (3) hinsichtlich wenigstens eines Garnparameters überwacht wird,
- wobei das Garn (4) mit Hilfe einer Spulvorrichtung (5) und unter Berücksichtigung vorgegebener Spulparameter auf eine Hülse (6) aufgespult wird,
- wobei bei Detektion einer definierten Abweichung eines überwachten Garnparameters von zumindest einem Sollwert, im Rahmen eines Hülsenwechsels an der Spulvorrichtung (5) und/oder im Rahmen eines Abschaltens der Spinnstelle eine, einen Normalbetrieb der Spinnstelle unterbrechende, Stoppsequenz eingeleitet wird, während der die Spinneinheit (1) und die Spulvorrichtung (5) gestoppt werden,
- wobei die Spinneinheit (1) und die Spulvorrichtung (5) im Rahmen der Stoppsequenz derart gestoppt werden, dass der zuletzt hergestellte Garnabschnitt nicht vollständig auf die sich in der Spulvorrichtung (5) befindliche Hülse (6) aufläuft,
**dadurch gekennzeichnet,**
**dass** ein oder mehrere Spulparameter nach Einleitung der Stoppsequenz zumindest zeitweise geändert werden, um ein Abspulen des vor dem Stopp der Spulvorrichtung (5) zuletzt auf die Hülse (6) aufgespulten Garnabschnitts im Rahmen eines der Stoppsequenz nachfolgenden Anspinnvorgangs zu erleichtern, wobei die Spannung des während der Stoppsequenz auf die Hülse (6) aufgespulten Garns (4) zumindest zeitweise gegenüber derjenigen Spannung reduziert wird, mit der das Garn (4) während des der Stoppsequenz vorangegangenen Normalbetriebs auf die Hülse (6) aufgespult wurde.

2. Verfahren gemäß dem vorangegangenen Anspruch, **dadurch gekennzeichnet, dass** ein oder mehrere Spulparameter nach Einleitung der Stoppsequenz schlagartig oder allmählich verändert werden.

3. Verfahren gemäß einem der vorangegangenen Ansprüche, **dadurch gekennzeichnet, dass** zwischen der Einleitung der Stoppsequenz und dem Stopp der Spulvorrichtung (5) wenigstens 1 m, bevorzugt wenigstens 2 m, und höchstens 30 m, bevorzugt höchstes 25 m, Garn auf die Hülse (6) aufgespult werden und/oder dass zwischen der Einleitung der Stoppsequenz und dem Stopp der Spulvorrichtung (5) höchstens 10 s, bevorzugt höchstens 5 s, vergehen.

4. Verfahren gemäß einem der vorangegangenen Ansprüche, **dadurch gekennzeichnet, dass** die Changiergeschwindigkeit, mit der das Garn (4) beim Aufspulen auf die Hülse (6) hin und her bewegt wird, während der Stoppsequenz zumindest zeitweise gegenüber der Changiergeschwindigkeit reduziert oder erhöht wird, mit der das Garn (4) unmittelbar vor dem Einleiten der Stoppsequenz hin und her bewegt wurde.

5. Verfahren gemäß einem der vorangegangenen Ansprüche, **dadurch gekennzeichnet, dass** die Changierfrequenz, mit der das Garn (4) beim Aufspulen auf die Hülse (6) hin und her bewegt wird, während der Stoppsequenz zumindest zeitweise gegenüber der Changierfrequenz reduziert oder erhöht wird, mit der das Garn (4) unmittelbar vor dem Einleiten der Stoppsequenz hin und her bewegt wurde.

6. Verfahren gemäß einem der vorangegangenen Ansprüche, **dadurch gekennzeichnet, dass** die Changierbreite (B), über die das Garn (4) beim Aufspulen auf die Hülse (6) hin und her bewegt wird, während der Stoppsequenz zumindest zeitweise gegenüber der Changierbreite (B) reduziert wird, über die das Garn (4) unmittelbar vor dem Einleiten der Stoppsequenz hin und her bewegt wurde.

7. Verfahren gemäß einem der vorangegangenen Ansprüche, **dadurch gekennzeichnet, dass** die Hülse (6) während der Stoppsequenz mit einer Drehzahl angetrieben wird, die zumindest zeitweise geringer ist als die Drehzahl, mit der die Hülse (6) während des der Stoppsequenz vorangegangenen Normalbetriebs angetrieben wurde.

8. Verfahren gemäß einem der vorangegangenen Ansprüche, **dadurch gekennzeichnet, dass** die Hülse (6) während der Stoppsequenz zumindest zeitweise von einem sie während des Normalbetriebs antreibenden Hülsenantrieb (7) getrennt oder der genannte Hülsenantrieb (7) während der Stoppsequenz zumindest zeitweise deaktiviert wird.

9. Verfahren gemäß einem der vorangegangenen Ansprüche, **dadurch gekennzeichnet, dass** die Spulvorrichtung (5) eine Bremseinrichtung (11) aufweist, wobei die Drehzahl der Hülse (6) während der Stoppsequenz mit Hilfe der Bremseinrichtung (11) aktiv verringert wird.

10. Spinnstelle einer Spinnmaschine zur Herstellung eines Garns (4),
- wobei die Spinnstelle zumindest eine Spinneinheit (1) mit einem Einlass (10) für ein Fasermaterial (2) und einem Auslass (9) für das aus dem Fasermaterial (2) hergestellte Garn (4) aufweist, und
- wobei die Spinnstelle eine Spulvorrichtung (5) zum Aufspulen des hergestellten Garns (4) und eine Garnüberwachungseinheit (3) zur Überwachung wenigstens eines Garnparameters des die Spinneinheit (1) verlassenden Garns (4) aufweist,
**dadurch gekennzeichnet,**
**dass** die Spinnstelle eine Steuereinheit (8) aufweist die ausgelegt ist, die Spinnstelle gemäß einem oder mehreren der vorangegangenen Ansprüche zu betreiben.

11. Spinnmaschine mit einer Spinnstelle zur Herstellung eines Garns (4),
- wobei die Spinnmaschine eine Steuereinheit aufweist,
- wobei die Spinnstelle zumindest eine Spinneinheit (1) mit einem Einlass (10) für ein Fasermaterial (2) und einem Auslass (9) für das aus dem Fasermaterial (2) hergestellte Garn (4) aufweist, und
- wobei die Spinnstelle eine Spulvorrichtung (5) zum Aufspulen des hergestellten Garns (4) und eine Garnüberwachungseinheit (3) zur Überwachung wenigstens eines Garnparameters des die Spinneinheit (1) verlassenden Garns (4) aufweist, **dadurch gekennzeichnet, dass** die Spinnstelle mit der Steuereinheit (8) in Wirkverbindung steht, die ausgelegt ist, die Spinnstelle gemäß einem oder mehreren der vorangegangenen Verfahrensansprüche 1 bis 9 zu betreiben.

## Claims

1. A method for operating a spinning position of a spinning machine,
- a fiber material (2) being fed into a spinning unit (1) of the spinning position,
- a yarn (4) being produced by means of the spinning unit (1) from the fiber material (2) fed into the spinning unit (1),
- the yarn (4) exiting the spinning unit (1) via an outlet (9) and being monitored with respect to at least one yarn parameter by means of a yarn monitoring device (3),
- the yarn (4) being wound onto a sleeve (6) by means of a winding device (5) according to prescribed winding parameters, and
- a stop sequence for interrupting the normal operating mode of the spinning position being initiated when a defined deviation of a monitored yarn parameter from at least one specified value is detected in the course of a sleeve change-out at the winding device (5) and/or in the course of shutting down the spinning position, during which the spinning unit (1) and the winding device (5) are stopped,
- the spinning unit (1) and the winding device (5) are stopped in the course of the stop sequence, such that the last yarn segment produced does not run fully onto the sleeve (6) present in the winding device (5),
**characterized in that**,
one or more winding parameters being changed at least temporarily after the stop sequence is initiated in order to facilitate unwinding the last yarn segment wound onto the sleeve (6) prior to the stop of the winding device (5) in the course of a piecing process subsequent to the stop sequence Wherein the tension of the yarn (4) wound onto the sleeve (6) during the stop sequence is at least temporarily reduced relative to the tension at which the yarn (4) had been wound onto the sleeve (6) during normal operation preceding the stop sequence.

2. The method according to the preceding claim, **characterized in that** one or more winding parameters are changed abruptly or gradually after initiating the stop sequence.

3. The method according to any one of the preceding claims, **characterized in that** at least 1 m, preferably at least 2 m, and no greater than 30 m, preferably no greater than 25 m of yarn is wound onto the sleeve (6) between initiating the stop sequence and the stop of the winding device (5), and/or that no more than 10 s, preferably no more than 5 s pass between initiating the stop sequence and the stop of the winding device (5).

4. The method according to any one of the preceding claims, **characterized in that** the traversing speed at which the yarn (4) is displaced back and forth while being wound onto the sleeve (6) is at least temporarily reduced or increased during the stop sequence relative to the traversing speed at which the yarn (4) had been displaced back and forth immediately prior to initiating the stop sequence.

5. The method according to any one of the preceding claims, **characterized in that** the traversing frequency at which the yarn (4) is displaced back and forth while winding onto the sleeve (6) is at least temporarily reduced or increased during the stop sequence relative to the traversing frequency at which the yarn (4) had been displaced back and forth immediately prior to initiating the stop sequence.

6. The method according to any one of the preceding claims, **characterized in that** the traversing width (B) over which the yarn (4) is displaced back and forth while wound onto the sleeve (6) is at least temporarily reduced during the stop sequence relative to the traversing width (B) over which the yarn (4) had been displaced back and forth immediately prior to initiating the stop sequence.

7. The method according to any one of the preceding claims, **characterized in that** the sleeve (6) is driven at a rotary speed during the stop sequence at least temporarily lower than the rotary speed at which the sleeve (6) had been driven during normal operation immediately preceding the stop sequence.

8. The method according to any one of the preceding claims, **characterized in that** the sleeve (6) is at least temporarily separated from a sleeve drive (7) driving the same during normal operation, or if said sleeve drive (7) is at least temporarily deactivated during the stop sequence.

9. The method according to any one of the preceding claims, **characterized in that** the winding device (5) comprises a braking device (11), wherein the rotary speed of the sleeve (6) is actively reduced by means of the braking device (11) during the stop sequence.

10. A spinning position of a spinning machine for producing a yarn (4),
- the spinning position comprising at least one spinning unit (1) having an inlet (10) for a fiber material (2) and an outlet (9) for the yarn (4) produced from the fiber material (2), and
- the spinning position comprising a winding device (5) for winding the produced yarn (4) and a yarn monitoring device (3) for monitoring at least one yarn parameter of the yarn (4) exiting the spinning unit (1),
**characterized in that**,
the spinning position comprises a controller (8) designed for operating the spinning position according to any one or more of the preceding claims.

11. Spinning machine having a spinning position for producing a yarn (4),
- the spinning machine comprising a controller,
- the spinning position having a spinning unit (1) having an inlet (10) for a fiber material (2) and an outlet (9) for the yarn (4) produced from the fiber material (2), and
- the spinning position comprising a winding device (5) for winding the produced yarn (4) and a yarn monitoring device (3) for monitoring at least one yarn parameter of the yarn (4) exiting the spinning unit (1), **characterized in that**, the spinning position is operationally connected to a controller (8) designed for operating the spinning position according to any one or more of the preceding method claims 1 to 9.

## Revendications

1. Procédé pour exploiter un poste de filage d'une machine à filer,
- dans lequel un matière fibreuse (2) est amenée à une unité de filage (1) du poste de filage,
- dans lequel un fil (4) est produit à l'aide de l'unité de filage (1) à partir de la matière fibreuse (2) amenée à l'unité de filage (1),
- dans lequel le fil (4) quitte l'unité de filage (1) via une sortie (9) et est surveillé par rapport à au moins un paramètre de fil à l'aide d'une unité de surveillance (3) de fil,
- dans lequel le fil (4) est enroulé sur une douille (6) à l'aide d'un dispositif de bobinage (5) compte tenu de paramètres de bobinage prédéterminés,
- dans lequel, en cas de détection d'un écart défini d'un paramètre de fil surveillé par rapport à au moins une valeur de consigne, une séquence d'arrêt interrompant un fonctionnement normal du poste de filage est déclenchée dans le cadre d'un changement de douille sur le dispositif de bobinage (5) et/ou dans le cadre d'un arrêt du poste de filage, au cours de laquelle l'unité de filage (1) et le dispositif de bobinage (5) sont arrêtés,
- dans lequel l'unité de filage (1) et le dispositif de bobinage (5) sont arrêtés dans le cadre de la séquence d'arrêt de sorte que la dernière section de fil produite ne s'enroule pas complètement sur la douille (6) situé dans le dispositif de bobinage (5),
**caractérisé en ce que**
**en ce qu'**un ou plusieurs paramètres de bobinage sont modifiés au moins temporairement après le déclenchement de la séquence d'arrêt afin de faciliter le débobinage du tronçon de fil qui a été bobiné en dernier sur la douille (6) avant l'arrêt du dispositif de bobinage (5) dans le cadre d'une opération de rattachement par filage succédant à la séquence d'arrêt, sachant que la tension du fil (4) enroulé sur la douille (6) pendant la séquence d'arrêt est réduite au moins temporairement par rapport à la tension avec laquelle le fil (4) a été enroulé sur la douille (6) pendant le fonctionnement normal précédant la séquence d'arrêt.

2. Procédé selon la revendication précédente, **caractérisé en ce qu'**un ou plusieurs paramètres de bobinage sont modifiés brusquement ou progressivement après le déclenchement de la séquence d'arrêt.

3. Procédé selon l'une des revendications précédentes, **caractérisé en ce que**, entre le déclenchement de la séquence d'arrêt et l'arrêt du dispositif de bobinage (5), au moins 1 m, de préférence au moins 2 m, et au plus 30 m, de préférence au plus 25 m, de fil est bobiné sur la douille (6) et/ou que, entre le déclenchement de la séquence d'arrêt et l'arrêt du dispositif de bobinage (5), un laps de temps d'au plus 10 s, de préférence d'au plus 5 s, s'écoule.

4. Procédé selon l'une des revendications précédentes, **caractérisé en ce que** la vitesse de va-et-vient à laquelle le fil (4) est déplacé en va-et-vient pendant le bobinage sur la douille (6) est au moins temporairement réduite ou augmentée pendant la séquence d'arrêt par rapport à la vitesse de va-et-vient à laquelle le fil (4) a été déplacé en va-et-vient juste avant le déclenchement de la séquence d'arrêt.

5. Procédé selon l'une des revendications précédentes, **caractérisé en ce que** la fréquence de va-et-vient à laquelle le fil (4) est déplacé en va-et-vient pendant le bobinage sur la douille (6) est au moins temporairement réduite ou augmentée pendant la séquence d'arrêt par rapport à la fréquence de va-et-vient à laquelle le fil (4) a été déplacé en va-et-vient juste avant le déclenchement de la séquence d'arrêt.

6. Procédé selon l'une des revendications précédentes, **caractérisé en ce que** la largeur (B) du va-et-vient sur laquelle le fil (4) est déplacé en va-et-vient pendant le bobinage sur la douille (6) est au moins temporairement réduite pendant la séquence d'arrêt par rapport à la largeur (B) du va-et-vient sur laquelle le fil (4) a été déplacé en va-et-vient juste avant le déclenchement de la séquence d'arrêt.

7. Procédé selon l'une des revendications précédentes, **caractérisé en ce que** la douille (6) est entraîné pendant la séquence d'arrêt à une vitesse de rotation qui est au moins temporairement inférieure à la vitesse de rotation à laquelle la douille (6) a été entraîné pendant le fonctionnement normal précédant la séquence d'arrêt.

8. Procédé selon l'une des revendications précédentes, **caractérisé en ce que**, pendant la séquence d'arrêt, la douille (6) est découplé au moins temporairement d'un entraînement (7) de douille l'entraînant pendant le fonctionnement normal ou ledit entraînement (7) de douille est désactivé au moins temporairement pendant la séquence d'arrêt.

9. Procédé selon l'une des revendications précédentes, **caractérisé en ce que** le dispositif de bobinage (5) comporte un dispositif de freinage (11), sachant que la vitesse de rotation de la douille (6) est activement réduite au moyen du dispositif de freinage (11) pendant la séquence d'arrêt.

10. Poste de filage d'une machine à filer pour la fabrication d'un fil (4),
- dans lequel le poste de filage comporte au moins une unité de filage (1) avec une entrée (10) pour une matière fibreuse (2) et une sortie (9) pour le fil (4) produit à partir de la matière fibreuse (2), et
- dans lequel le poste de filage comporte un dispositif de bobinage (5) pour bobiner le fil (4) produit et une unité de surveillance (3) de fil pour surveiller au moins un paramètre de fil du fil (4) quittant l'unité de filage (1),
**caractérisé en ce que**
le poste de filage comporte une unité de commande (8) qui se présente sous une forme pour faire fonctionner le poste de filage selon l'une ou plusieurs des revendications précédentes.

11. Machine à filer avec un poste de filage pour la fabrication d'un fil (4),
- dans laquelle la machine à filer comporte une unité de commande,
- dans lequel die poste de filage comporte au moins une unité de filage (1) avec une entrée (10) pour une matière fibreuse (2) et une sortie (9) pour le fil (4) produit à partir de la matière fibreuse (2), et
- dans laquelle le poste de filage comporte un dispositif de bobinage (5) pour bobiner le fil (4) produit et une unité de surveillance (3) de fil pour surveiller au moins un paramètre de fil du fil (4) quittant l'unité de filage (1), **caractérisée en ce que** le poste de filage est en liaison fonctionnelle avec l'unité de commande (8), laquelle se présente sous une forme pour faire fonctionner le poste de filage selon l'une ou plusieurs des revendications de procédé 1 à 9 précédentes.
